# FASCICULE DE BREVET EUROPEEN

(11) **EP 0 466 589 B1**
(45) Date de publication et mention de la délivrance du brevet: **30.11.1994**
(21) Numéro de dépôt: 91401920.3
(22) Date de dépôt: 10.07.1991
(51) Int. Cl.: E04F 11/18, E04F 19/02

(54) **Main courante**
Treppengeländer
Handrail

(30) Priorité: 10.07.1990 FR 9008771
(43) Date de publication de la demande: 15.01.1992
(73) Titulaire: C S STEEL S.A., F-27620 Gasny (FR)
(72) Inventeur: Luguet, Philippe, F-78112 Fourqueux (FR); Marconnot, Jacques M., F-27620 Gasny (FR)
(74) Mandataire: Hasenrader, Hubert

(56) Documents cités:
- WO-A-89/04410
- DE-A- 3 020 037
- FR-A- 2 371 558
- US-A- 3 842 564
- US-A- 4 200 261

## Description

La présente invention concerne les systèmes de protections murales ou d'aides aux personnes handicapées.

Elle concerne plus précisément une main courante destinée à être disposée le long d'au moins un mur d'une pièce et comportant une partie rectiligne fixée audit mur par l'intermédiaire de consoles, et susceptible d'être reliée aux parties rectilignes montées sur les murs voisins par des embouts d'angle coopérant avec les extrémités de nervures longitudinales ménagées en correspondance dans chaque partie rectiligne, ladite partie rectiligne étant recouverte sur au moins une partie de sa face avant par une plaque mince qui s'étend sur toute sa longueur.

Les mains courantes de ce type sont couramment utilisées dans les couloirs de passage de chariots pour protéger les murs contre des chocs éventuels, et dans les pièces communes des hôpitaux et maisons de retraite pour permettre aux personnes handicapées de se déplacer plus facilement.

La partie rectiligne des mains courantes actuelles comporte essentiellement un profilé métallique qui est fixé au mur par des vis et des consoles. Ledit profilé métallique présente des rainures longitudinales permettant la fixation des embouts d'angle. Les têtes de vis sont cachées grâce à un deuxième profilé en matière plastique et élastique qui recouvre trois faces du profilé à la manière d'une peau, et qui est retenu sur ce profilé par clipsage. Le profilé métallique présente évidemment une forme appropriée pour permettre le clipsage de la peau. En général, un bourrelet élastique est interposé entre le profilé métallique et la peau pour assurer l'immobilisation de cette dernière.

La face externe de cette peau est ensuite recouverte, en général par collage, par une plaque mince qui est de préférence réalisée dans un matériau plastique. Cette plaque mince permet de donner un aspect esthétique à la main courante, et elle permet également de personnaliser les locaux grâce à un choix de couleur, chaque couleur correspondant, par exemple, à un service donné.

Les mains courantes de ce type nécessitent deux profilés complémentaires, et, par le fait même, la fabrication de deux filières, ainsi que la pose du bourrelet élastique, ce qui augmente le coût de la main courante. De plus, le profilé constituant la peau de la main courante doit être obligatoirement réalisé dans un matériau élastique pour permettre le clipsage. Enfin, la pose de la plaque mince sur la partie rectiligne nécessite des moyens de collage et un personnel compétent.

Le document US-A-3 842 564 dévoile une main courante réalisée à partir d'un seul profilé qui présente sur sa face avant un bourrelet de protection sous forme d'une bande élastique et flexible dont les bords longitudinaux sont retenus dans des gorges ménagées derrière des lèvres formées en vis-à-vis sur la face avant dudit profilé. Ce document enseigne que la partie rectiligne de la main courante peut être réalisée à partir d'un profilé unique, mais il ne mentionne pas qu'il soit possible de remplacer le bourrelet de protection par une plaque mince.

Le but de la présente invention est de pallier ces inconvénients et de proposer une main courante du type mentionnée dont le coût de réalisation soit réduit et dont la pose soit aisée et bon marché.

Le but est atteint selon l'invention par le fait que la partie rectiligne de la main courante est réalisée à l'aide d'un seul profilé mis en forme pour que ladite plaque mince puisse être fixée sur sa face avant par des moyens d'encliquetage prévus le long des bords longitudinaux de ladite plaque mince, par le fait que les bords longitudinaux de la plaque mince sont biseautés et par le fait que ces moyens' d'encliquetage sont constitués par lesdits bords biseautés coopérant avec des surfaces inclinées prévues en correspondance sur la paroi avant du profilé, ladite paroi avant présentant de plus entre lesdites surfaces inclinées au moins une surface d'appui destinée à être en contact avec la face arrière de ladite plaque mince et deux gorges longitudinales ménagées chacune entre l'une desdites surfaces inclinées et ladite surface d'appui de manière à permettre l'engagement d'un bord biseauté de ladite plaque mince lors de la mise en place de celle-ci.

Grâce à cette structure, la main courante est réalisée à partir d'un seul profilé et la plaque mince est encliquetée sur ledit profité fixé au mur sans nécessité d'outillage spécial et sans collage.

D'autres avantages et caractéristiques de l'invention ressortiront à la lecture de la description suivante faite en référence au dessin annexé dans lequel :
- la figure 1 montre en perspective une main courante disposée le long d'un mur ; et
- la figure 2 est une coupe transversale de la main courante de l'invention.

La figure 1 montre une main courante 1 qui s'étend à l'horizontale le long des murs successifs 2a, 2b, 2c d'une pièce ou d'un couloir et qui est prévue à une hauteur déterminée au-dessus du plancher 3. La main courante 1 est fixée à une certaine distance des murs 2a, 2b, 2c à l'aide de consoles 4. Comme on le voit sur cette figure 1, elle comporte une succession de parties rectilignes référencées respectivement 5a, 5b, 5c fixées respectivement aux murs 2a, 2b, 2c. Deux parties rectilignes successives 5a, 5b ; 5b, 5c sont reliées aux angles 6a, 6b de la pièce ou couloir, par des embouts d'angles 7a, 7b. Ces embouts 7a, 7b comportent de manière connue des moyens de liaison coopérant avec les extrémités de rainures longitudinales 8 prévues dans les parties rectilignes 5a, 5b, 5c. Chaque partie rectiligne 5a, 5b, 5c est recouverte sur au moins une partie de sa face avant visible 9 par une plaque mince 10.

La figure 2 montre une coupe transversale d'une partie rectiligne portant la référence générale 5. Cette partie rectiligne 5 est réalisée à partir d'un profilé monobloc 11 qui présente une âme centrale 12 dans la zone médiane de laquelle sont prévus des alésages pour le passage de vis 13 permettant de fixer cette partie rectiligne 5 à un mur portant la référence générale 2 avec interposition d'une console 4. L'âme centrale 12 se présente sous la forme d'une paroi plane verticale dont les bords supérieur 12a et inférieur 12b sont jointifs avec des ailes horizontales 14a et 14b qui s'étendent de part et d'autre de l'âme centrale 11 et dont les extrémités sont repliées vers la partie médiane de l'âme centrale 11 de manière à former des rainures 8 de part et d'autre des bords supérieur 11a et inférieur 11b de l'âme centrale 11.

Le profilé 11 présente de plus une paroi supérieure 16 et une paroi inférieure 17 qui s'étendent respectivement à partir des ailes horizontales 14a et 14b. Les parois 16 et 17 délimitent chacune une partie de la face avant 9 de la main courante 1 et respectivement ses faces supérieure 18 et inférieure 19.

La plaque mince 10 comporte des bords longitudinaux 20a et 20b biseautés de manière à former un angle aigu avec la face arrière de la plaque mince 20. Le profilé 11 est mis en forme pour que sa face avant 9 présente deux surfaces inclinées 21a et 21b prévues respectivement sur les parois 16 et 17 et destinées à coopérer avec les bords biseautés 20a et 20b de la plaque mince 10 pour maintenir celle-ci sur le profilé 11.

Les parois 16 et 17 présentent de plus du côté de la face avant 9 des surfaces d'appui 22a et 22b situées dans un plan éloigné du plan de la face avant 9 d'une distance sensiblement égale à l'épaisseur de la plaque mince 10.

De manière à pouvoir encliqueter la plaque mince 10 sur le profilé 11, il est prévu deux gorges longitudinales 23a et 23b respectivement entre les surfaces inclinées 21a et 21b et les surfaces d'appui correspondantes 22a et 22b.

Le plan des surfaces d'appui 22a et 22b se trouve du côté opposé au mur 2 par rapport à l'âme centale 12 et il est distant de l'âme centrale 12 d'une distance suffisante pour permettre le logement des têtes de vis 24 et éventuellement des rondelles 25 interposées entre les têtes de vis 24 et l'âme centrale 12.

La face supérieure 18 de la main courante 1 peut évidemment avoir une forme semi-cylindrique, en particulier dans le cas où cette main courante 1 doit être utilisée par des personnes handicapées.

De préférence, le profilé 11 est réalisé dans un métal, l'aluminium par exemple, et la plaque mince 10 est réalisée dans une matière plastique élastique.

La réalisation de la main courante 1 de la présente invention est simple. On coupe les profilés 11 et les plaques minces 10 aux bonnes dimensions. On perce les profilés 11 dans la zone médiane de l'âme centrale 12. On fixe les profilés 11 aux murs 2a, 2b, 2c et on les relie entre eux par les embouts 7a et 7b. La pose d'une plaque mince 10 se fait ensuite en pinçant manuelllement les bords 20a et 20b et en les engageant dans les gorges longitudinales 23a et 23b. L'élasticité d'une plaque mince 10 fait en sorte que ses bords biseautés 20a et 20b se mettent automatiquement en contact avec les surfaces inclinées 21a et 21b du profilé correspondant 11.

## Revendications

1. Main courante destinée à être disposée le long d'au moins un mur (2) d'une pièce et comportant une partie rectiligne pour être (5) fixée audit mur (2) par l'intermédiaire de consoles (4) et susceptible d'être reliée aux parties rectilignes montées sur les murs voisins par des embouts d'angle (7a, 7b) coopérant avec les extrémités de rainures longitudinales (8) ménagées en correspondance dans chaque partie rectiligne (5), ladite partie rectiligne (5) étant recouverte sur au moins une partie de sa face avant (9) par une plaque mince (10) qui s'étend sur toute sa longueur,
caractérisée en ce que ladite partie rectiligne (5) de main courante (1) est réalisée à partir d'un seul profilé (11) mis en forme pour que ladite,plaque mince (10) puisse être fixée sur la face avant (9) dudit profilé (11) par des moyens d'encliquetage (21a, 21b) prévus le long des bords longitudinaux (20a, 20b) de ladite plaque mince (10),
en ce que les bords longitudinaux (20a, 20b) de la plaque mince (10) sont biseautés,
en ce que les moyens d'encliquetage sont constitués par lesdits bords biseautés (20a, 20b) coopérant avec des surfaces inclinées (21, 21b) prévues en correspondance sur la paroi avant (9) dudit profilé (11), et en ce que
ladite paroi avant (9) présente de plus entre lesdites surfaces inclinées (21a, 21b) au moins une surface d'appui (22a, 22b) destinée à être en contact avec la face arrière de ladite plaque mince (10) et deux gorges longitudinales (23a, 23b) ménagées chacune entre l'une desdites surfaces inclinées (21a, 21b) et ladite surface d'appui (22a, 22b) de manière à permettre l'engagement d'un bord biseauté (20a, 20b) de ladite plaque mince (10) lors de la mise en place de celle-ci.

## Claims

1. Handrail adapted to be disposed along at least one wall (2) of a room and comprising a rectilinear part (5) to be fixed to the said wall (2) by means of brackets (4) and capable of being connected to the rectilinear parts mounted on the adjacent walls by corner pieces (7a, 7b) cooperating with the ends of longitudinal grooves (8) formed in correspondence in each rectilinear part (5), the said rectilinear part (5) being covered over at least part of its front face (9) by a thin plate (10) which extends over its entire length, characterised in that the said rectilinear part (5) of the handrail (1) is made from a single section (11) shaped so that the said thin plate (10) can be fixed to the front face (9) of the said section (11) by snap means (21a, 21b) provided along the longitudinal edges (20a, 20b) of the said thin plate (10), in that the longitudinal edges (20a, 20b) of the thin plate (10) are bevelled, in that the snap means are formed by the said bevelled edges (20a, 20b) cooperating with inclined surfaces (21a, 21b) provided in correspondence on the front wall (9) of the said section (11), and in that the said front wall (9) is moreover provided between the said inclined surfaces (21a, 21b) with at least one bearing surface (22a, 22b) adapted to be in contact with the rear face of the said thin plate (10) and two longitudinal channels (23a, 23b) each formed between one of the said inclined surfaces (21a, 21b) and the said bearing surface (22a, 22b) so as to allow for the engagement of a bevelled edge (20a, 20b) of the said thin plate (10) when the latter is mounted.

## Patentansprüche

1. Handlauf, welcher dazu bestimmt ist, entlang mindestens einer Wand (2) eines Zimmers angeordnet zu werden, und welcher einen geradlinigen Teil (5) umfaßt, der mittels Konsolen (4) an der Wand (2) befestigt wird und mit den geradlinigen Teilen, die an den angrenzenden Wänden angebracht sind, durch Eckstücke (7a, 7b) verbunden werden kann, die mit den Enden von Längsnuten (8) zusammenwirken, welche in jedem geradlinigen Teil (5) entsprechend vorgesehen sind, wobei der geradlinige Teil (5) auf mindestens einem Teil seiner Vorderfläche (9) durch eine dünne Platte (10) abgedeckt wird, die sich über seine gesamte Länge erstreckt,
dadurch gekennzeichnet, daß der geradlinige Teil (5) des Handlaufes (1) aus einem einzigen Profil (11) hergestellt ist, welches so geformt ist, daß die dünne Platte (10) auf der Vorderfläche (9) dieses Profils (11) durch Verrastungsmittel (21a, 21b) befestigt werden kann, die entlang der Längskanten (20a, 20b) der dünnen Platte (10) vorgesehen sind,
daß die Längskanten (20a, 20b) der dünnen Platte (10) abgeschrägt sind,
daß die Verrastungsmittel von diesen abgeschrägten Kanten (20a, 20b) gebildet werden, welche mit schrägen Flächen (21, 21b) zusammenwirken, die auf der Vorderwand (9) des Profils (11) entsprechend vorgesehen sind, und daß
die Vorderwand (9) außerdem zwischen den schrägen Flächen (21a, 21b) mindestens eine Auflagefläche (22a, 22b), die dazu bestimmt ist, mit der Rückseite der dünnen Platte (10) in Berührung zu sein, und zwei Längskehlen (23a, 23b) aufweist, die jeweils zwischen einer der schrägen Flächen (21a, 21b) und der Auflagefläche (22a, 22b) derart vorgesehen sind, daß sie die Einführung einer abgeschrägten Kante (20a, 20b) der dünnen Platte (10) bei deren Anordnung gestatten.
